# EUROPÄISCHE PATENTSCHRIFT

(11) **EP 3 847 373 B1**
(45) Veröffentlichungstag und Bekanntmachung des Hinweises auf die Patenterteilung: **26.01.2022**
(21) Anmeldenummer: 19795539.6
(22) Anmeldetag: 28.10.2019
(51) Int. Cl.: F04D 29/08, F04D 29/42, F04D 29/44, F04D 29/62

(54) **GEBLÄSEVORRICHTUNG UMFASSEND EINE GESCHLOSSENE DREIECKDICHTNUT**
BLOWER DEVICE COMPRISING A CLOSED TRIANGULAR SEALING GROOVE
DISPOSITIF DE SOUFFLAGE COMPRENANT UNE GORGE D'ÉTANCHÉITÉ TRIANGULAIRE FERMÉE

(30) Priorität: 12.11.2018 DE 102018128255
(43) Veröffentlichungstag der Anmeldung: 14.07.2021
(73) Patentinhaber: ebm-papst Landshut GmbH, 84030 Landshut (DE)
(72) Erfinder: SCHMIDT, Tobias, 84030 Egolding (DE); PETRYSZAK, Christian, 85354 Freising (DE)
(74) Vertreter: Staeger & Sperling Partnerschaftsgesellschaft mbB
(86) Internationale Anmeldenummer: PCT/EP2019/079392
(87) Internationale Veröffentlichungsnummer: WO 2020/099107

(56) Entgegenhaltungen:
- EP-A1- 2 078 864
- EP-A2- 2 686 609
- US-A1- 2008 118 349
- US-A1- 2012 148 391
- US-A1- 2016 238 031

## Beschreibung

Die Erfindung betrifft eine Gebläsevorrichtung mit einem Gebläsegehäuse, einem an dem Gebläsegehäuse befestigten Diffusorgehäuse und einem in dem Diffusorgehäuse aufgenommenen Diffusor, die gegeneinander abgedichtet sind.

Entsprechende Gebläsevorrichtungen mit Gebläsegehäuse, einem an dem Gebläsegehäuse befestigten Diffusorgehäuse und einem in dem Diffusorgehäuse aufgenommenen Diffusor sind aus dem Stand der Technik bekannt. Beispielsweise werden diese in der Heiztechnik eingesetzt, wobei an der Einlassöffnung des Gebläses ein in einem Diffusorgehäuse aufgenommener Diffusor vorgeschaltet ist. Die Abdichtung zueinander erfolgt im Stand der Technik über Dichtelemente, von denen jeweils eines zwischen jeweils zwei der Bauteile angeordnet ist. Insbesondere erfolgte die Abdichtung des Gebläsegehäuses gegenüber dem Diffusorgehäuse über eine erste Axialdichtung und die Abdichtung des Diffusors gegenüber dem Gebläsegehäuse über eine zweite Axialdichtung. Das bedeutet jedoch, dass bei der Montage mehrere Dichtelemente verbaut werden müssen, was zu Montagefehlern und Undichtigkeiten bei einem Ausfall eines der Dichtelemente führen kann. Zudem erzeugen elastische Dichtelemente im montierten zustand stets eine Axialkraft auf die anliegenden Bauteile. Die US 2016/238031 A1, US 2012/148391 A1 und US 2008/118349 A1 offenbaren Gebläsevorrichtungen nach dem Stand der Technik.

Der Erfindung liegt deshalb die Aufgabe zugrunde, eine Gebläsevorrichtung bereitzustellen, mit der ein Gebläsegehäuse, ein Diffusorgehäuse und ein in dem Diffusorgehäuse aufgenommener Diffusor über nur ein Dichtungselement gegeneinander abdichtbar sind.

Diese Aufgabe wird durch die Merkmalskombination gemäß Patentanspruch 1 gelöst.

Erfindungsgemäß wird eine Gebläsevorrichtung mit einem Gebläsegehäuse eines Gebläses, einem an dem Gebläsegehäuse befestigten Diffusorgehäuse und einem in dem Diffusorgehäuse aufgenommenen Diffusor vorgeschlagen, wobei zwischen dem Gebläsegehäuse, dem Diffusorgehäuse und dem Diffusor eine geschlossene Dreiecksdichtnut mit drei Dichtflächen gebildet ist. Das Gebläsegehäuse, das Diffusorgehäuse und der Diffusor bilden dabei jeweils eine der drei Dichtflächen. In der geschlossenen Dreiecksdichtnut ist ein Dichtungselement angeordnet, welches das Gebläsegehäuse, das Diffusorgehäuse und den Diffusor gegeneinander abdichtet.

Eine Dreiecksdichtnut weist einen dreieckigen Querschnitt auf und wird durch drei Dichtflächen begrenzt. Durch die spezielle Anordnung des Gebläsegehäuses, des Diffusorgehäuses und des Diffusors zueinander in der Art, dass jedes der Bauteile eine der drei Dichtflächen bildet, erfolgt die Abdichtung mit nur einem einzigen Dichtungselement.

Dies führt neben einer Kosteneinsparung für ein oder mehrere entfallende Dichtungselemente zu einer Vereinfachung der Montage der Bauteile. Das Risiko, dass ein Dichtungselement vergessen wird, ist bei nur einem einzigen vorzusehenden Dichtungselement vergleichsweise geringer, als wenn mehrere Dichtungselemente an verschiedenen Stellen verbaut werden müssen. Zudem wird das Risiko einer fehlerhaften Montage der Dichtungselemente reduziert, da die Dreiecksdichtnut bereits bei einer Vormontage von zwei der drei Bauteilen einen vordefinierten Aufnahmeraum bestimmt, in den das eine Dichtungselement eingelegt wird. Anschließend wird das dritte Bauteil lediglich ergänzt und verschließt die Dreiecksdichtnut mit dem darin angeordneten Dichtungselement.

Bei der Gebläsevorrichtung ist vorzugsweise vorgesehen, dass die drei Dichtflächen der Dreiecksdichtnut in einem rechtwinkligen Dreieck angeordnet sind. Hierdurch erfolgt eine optimal ausgerichtete Dichtungsfläche an jedes der Bauteile Gebläsegehäuse, Diffusorgehäuse und Diffusor.

Ferner sieht eine Weiterbildung der Gebläsevorrichtung vor, dass die durch den Diffusor gebildete Dichtfläche der Dreiecksdichtnut an einer radialen Außenmantelfläche des Diffusors ausgebildet ist. Das Dichtungselement wirkt dabei vorzugsweise gegen den Diffusor ausschließlich in radialer Richtung, so dass auf den Diffusor im montierten Zustand keine durch das Dichtungselement begründeten Axialkräfte wirken. Der Diffusor wird in das Gebläsegehäuse in Axialrichtung eingesetzt. Axialkräfte zwischen den Bauteilen würden jedoch eine Trennung von Diffusor und Gebläsegehäuse in Axialrichtung bewirken, die zu vermeiden ist.

In einer günstigen Ausführung der Gebläsevorrichtung ist die Dichtfläche an dem Gebläsegehäuse durch eine zu dem Diffusorgehäuse weisende Axialfläche gebildet ist. Diese Axialfläche verläuft senkrecht zu der durch den Diffusor gebildeten Dichtfläche, so dass zwei der drei Dichtflächen im 90°-Winkel zueinander stehen. Das Dichtungselement liegt mithin vorzugsweise an der Axialfläche axial an dem Gebläsegehäuse und radial außenseitig an der radialen Außenmantelfläche des Diffusors an.

Die dritte Dichtfläche an dem Diffusorgehäuse wird in einer bevorzugten Ausführung durch eine Kegelmantelfläche gebildet, welche zu dem in dem Diffusorgehäuse aufgenommen Diffusor sowie dem Gebläsegehäuse weisend ausgerichtet ist und zu den beiden durch diese Bauteile jeweils gebildeten Dichtflächen im 45°-Winkel verläuft.

Das Dichtungselement wird vorzugsweise durch einen elastischen Dichtring mit kreisförmigem Querschnitt, d.h. insbesondere einen O-Ring gebildet. Dabei sieht eine vorteilhafte Ausführung vor, dass ein Verhältnis der Dichtringquerschnittsfläche zu der Dreiecksnutquerschnittsfläche in einem Bereich von 0,6 - 0,72 liegt. Das Dichtungselement wird dabei in der Dreiecksnut im montierten Zustand durch die drei Dichtflächen in einem ausfallsicheren Maße verpresst.

Eine Weiterbildung der Gebläsevorrichtung sieht zudem vor, dass der Diffusor einen radialen Umfangsabschnitt aufweist, der an der Axialfläche des Gebläsegehäuses anliegt. Der radiale Umfangsabschnitt umschließt vorzugsweise den durch den Diffusor gebildeten Strömungsdurchgang und bildet einen radial außen liegenden Befestigungsabschnitt zur befestigenden Anordnung des Diffusors innerhalb des Diffusorgehäuses.

Ferner umfasst der Diffusor in einer günstigen Ausführungsvariante eine zu dem Gebläsegehäuse weisende axiale Anlagefläche und einen gegenüber der Anlagefläche axial vorstehenden Eingriffsabschnitt. Die axiale Anlagefläche ist vorzugsweise am radialen Umfangsabschnitt des Diffusors und der Eingriffsabschnitt zu dem Umfangsabschnitt benachbart ausgebildet. Der in Axialrichtung vorspringende Eingriffsabschnitt ragt im an das Gebläsegehäuse montierten Zustand in eine Gebläsegehäuseöffnung des Gebläsegehäuses, insbesondere eine Einlassöffnung des Gebläses, hinein. Das Zusammenwirken von Diffusor und Diffusorgehäuse sieht in einer Weiterbildung zudem vor, dass das Diffusorgehäuse und der Diffusor einen sich in Axialrichtung parallel zur äußeren Mantelfläche des Diffusors erstreckenden Überlappungsabschnitt aufweisen, der sich unmittelbar an die durch das Diffusorgehäuse gebildete Kegelmantelfläche anschließt. Somit liegen das Diffusorgehäuse und der Diffusor zumindest abschnittsweise flächig unmittelbar aneinander an und bilden eine an die Dreiecksdichtnut angrenzende Kopplungsfläche.

Eine vorteilhafte Weiterbildung der Gebläsevorrichtung sieht zudem vor, dass an dem Diffusorgehäuse ein Axialanschlag ausgebildet, an welchem der Diffusors zur Anlage gebracht ist. Der Axialanschlag legt die Position des Diffusors in dem Diffusorgehäuse und relativ zu dem Gebläsegehäuse fest. Andere vorteilhafte Weiterbildungen der Erfindung sind in den Unteransprüchen gekennzeichnet und werden nachstehend zusammen mit der Beschreibung der bevorzugten Ausführung der Erfindung anhand der Figuren näher dargestellt. Es zeigen:
- Fig. 1: eine perspektivische Ansicht eines Gebläses mit Gebläsevorrichtung;
- Fig. 2: eine seitliche Schnittansicht eines Teils der Gebläsevorrichtung, in dem die Bauteile verbunden sind.

Figur 1 zeigt zum leichteren Verständnis ein Gebläse 100, an dem die Gebläsevorrichtung 1 gemäß Figur 2 verbaut ist.

In Figur 2 ist ein Ausführungsbeispiel der Gebläsevorrichtung 1 in seitlicher Schnittansicht dargestellt, wobei lediglich der Bereich gezeigt ist, in dem die Bauteile miteinander verbunden und gegeneinander abgedichtet sind. Die Gebläsevorrichtung 1 umfasst das Gebläsegehäuse 2 eines Gebläses, das an dem Gebläsegehäuse 2 befestigte Diffusorgehäuse 3 und den in dem Diffusorgehäuse 3 aufgenommenen Diffusor 4. Der Diffusor 4 ist an der Ansaugöffnung 15 des Gebläsegehäuses 2 befestigt und weist einen hohlen radialen Umfangsabschnitt 9 auf, der in radiale Richtung gegenüber dem achszentralen Strömungsdurchgang 49 hervorsteht und als Befestigungsabschnitt einen Flansch bildet. Mit diesem Flansch liegt der Diffusor 4 der an der Axialfläche des Gebläsegehäuses 2 an. In axialer Verlängerung des Strömungsdurchgangs 49 ist an dem Diffusor 4 einstückig der in Axialrichtung den Umfangsabschnitt 9 überstreckende Eingriffsabschnitt 19' vorgesehen, der sich in die Einlassöffnung 21 des Gebläsegehäuses 2 hinein erstreckt und an ihrer Innenwand anliegt. Der Diffusor 4 ist mithin gegenüber dem Gebläsegehäuse 2 positionsfest anordenbar.

Der Diffusor 4 ist in dem Diffusorgehäuse 3 derart aufgenommen, dass es den Diffusor 4 in Umfangsrichtung umschließt. Zwischen dem Gebläsegehäuse 2, dem Diffusorgehäuse 3 und dem Umfangsabschnitt 9 des Diffusors 4 ist die geschlossene Dreiecksdichtnut 10 mit drei Dichtflächen gebildet, die durch die Axialfläche 6 des Gebläsegehäuses 2, die radiale Außenmantelfläche 5 am Umfangsabschnitt 9 des Diffusors 4 und die radial einwärts weisende Kegelmantelfläche 7 des Diffusorgehäuses 3 realisiert ist. Die drei Dichtflächen der Dreiecksdichtnut 10 sind in einem rechtwinkligen Dreieck zueinander angeordnet, wobei die Kegelmantelfläche 7 des Diffusorgehäuses 3 die Hypotenuse darstellt. Die Dreiecksdichtnut 10 bildet einen Aufnahmeraum für den als O-Ring ausgebildeten elastischen Dichtring 8, welcher das Gebläsegehäuse 2, das Diffusorgehäuse 3 und den Diffusor 4 gegeneinander abdichtet. Das Verhältnis der Dichtringquerschnittsfläche zur Dreiecksnutquerschnittsfläche liegt im gezeigten Ausführungsbeispiel bei 0,65, wobei als Dichtringquerschnittsfläche die von dem Dichtring 8, d.h. seinem Außenumfang eingeschlossene Querschnittsfläche im Schnitt gemäß Figur 1 und als Dreiecksnutquerschnittsfläche die im Schnitt gemäß Figur 1 von der Dreiecksdichtnut 10 eingenommene Querschnittsfläche definiert sind.

In allen drei Ecken der Dreiecksdichtnut 10 überlappen sich die jeweils die Ecke ausbildenden Bauteile. Das Diffusorgehäuse 3 und der Diffusor 4 weisen hierzu einen sich in Axialrichtung AR parallel zur äußeren Mantelfläche 5 des Diffusors 4 erstreckenden Überlappungsabschnitt 13 auf, der sich in Axialrichtung AR unmittelbar an die durch das Diffusorgehäuse 3 gebildete Kegelmantelfläche 7 anschließt und über eine vorbestimmte Axiallänge parallel mit dem Umfangsabschnitt 9 des Diffusors 4 erstreckt, wobei das Diffusorgehäuse 3 und der Diffusor 4 im Überlappungsabschnitt 13 flächig unmittelbar aneinander anliegen. In gleicher Weise sind der Überlappungsabschnitt 15 durch das Gebläsegehäuse 2 und den Umfangsabschnitt 9 des Diffusors 4 sowie der Überlappungsabschnitt 16 zwischen dem Gebläsegehäuse 2 und dem Diffusorgehäuse 3 mit Erstreckung in Radialrichtung RR gebildet.

Am Diffusorgehäuse 3 ist ferner durch eine in Radialrichtung RR einwärts hervorstehende Nase ein Axialanschlag 19 ausgebildet, an welcher der Umfangsabschnitt 9 des Diffusors 4 zur Anlage gebracht ist. Im montierten Zustand ist die axiale Position des Diffusors 4 mithin über das Diffusorgehäuse 3 festgelegt. Zudem sind das Diffusorgehäuse 3 und der Diffusor 4 über den Axialanschlag 19 vormontierbar und bilden bereits den Aufnahmeraum der Dreiecksdichtnut 10 zur Aufnahme des elastischen Dichtrings 8. Auf die vormontierten Bauteile wird das Gebläsegehäuse 2 aufgesetzt, dadurch die Dreiecksdichtnut 10 geschlossen und der elastische Dichtring 8 verpresst. Der elastische Dichtring 8 wirkt ausschließlich radial außenseitig gegen die Mantelfläche 5 des Diffusors 4 und erzeugt somit im montierten Zustand keine Axialkraft zwischen dem Gebläsegehäuse 2 und dem Diffusor 4, welche die Bauteile voneinander trennen und ein Leckage erzeugen könnte.

## Patentansprüche

1. Gebläsevorrichtung (1) mit einem Gebläsegehäuse (2) eines Gebläses (100), einem an dem Gebläsegehäuse (2) befestigten Diffusorgehäuse (3) und einem in dem Diffusorgehäuse (3) aufgenommenen Diffusor (4),
wobei zwischen dem Gebläsegehäuse (2), dem Diffusorgehäuse (3) und dem Diffusor (4) eine geschlossene Dreiecksdichtnut (10) mit drei Dichtflächen gebildet ist, wobei das Gebläsegehäuse (2), das Diffusorgehäuse (3) und der Diffusor (4) jeweils eine der drei Dichtflächen bilden, und wobei in der geschlossenen Dreiecksdichtnut (10) ein Dichtungselement angeordnet ist, welches das Gebläsegehäuse (2), das Diffusorgehäuse (3) und den Diffusor (4) gegeneinander abdichtet.

2. Gebläsevorrichtung (1) nach Anspruch 1, **dadurch gekennzeichnet, dass** die drei Dichtflächen der Dreiecksdichtnut (10) in einem rechtwinkligen Dreieck angeordnet sind.

3. Gebläsevorrichtung (1) nach Anspruch 1 oder 2, **dadurch gekennzeichnet, dass** die durch den Diffusor (4) gebildete Dichtfläche der Dreiecksdichtnut (10) an einer radialen Außenmantelfläche (5) des Diffusors ausgebildet ist.

4. Gebläsevorrichtung (1) nach Anspruch 3, **dadurch gekennzeichnet, dass** das Dichtungselement gegen den Diffusor (4) ausschließlich in radialer Richtung wirkt.

5. Gebläsevorrichtung (1) nach einem der vorigen Ansprüche, **dadurch gekennzeichnet, dass** die Dichtfläche an dem Gebläsegehäuse (2) durch eine zu dem Diffusorgehäuse (3) weisende Axialfläche (6) gebildet ist.

6. Gebläsevorrichtung (1) nach dem vorigen Anspruch, **dadurch gekennzeichnet, dass** die zu dem Diffusorgehäuse (3) weisende Axialfläche (6) des Gebläsegehäuse (2) senkrecht zu der durch den Diffusor (4) gebildeten Dichtfläche verläuft.

7. Gebläsevorrichtung (1) nach einem der vorigen Ansprüche, **dadurch gekennzeichnet, dass** die Dichtfläche an dem Diffusorgehäuse (3) durch eine Kegelmantelfläche (7) gebildet ist.

8. Gebläsevorrichtung (1) nach einem der vorigen Ansprüche, **dadurch gekennzeichnet, dass** das Dichtungselement durch einen elastischen Dichtring (8) mit kreisförmigem Querschnitt gebildet ist.

9. Gebläsevorrichtung (1) nach dem vorigen Anspruch, **dadurch gekennzeichnet, dass** ein Verhältnis einer Dichtring (8) Querschnittsfläche A zu einer Dreiecksnutquerschnittsfläche B in einem Bereich liegt, das gilt: 0,6<A/B<0,72.

10. Gebläsevorrichtung (1) nach einem der vorigen Ansprüche 6 - 9, **dadurch gekennzeichnet, dass** der Diffusor (4) einen radialen Umfangsabschnitt (9) aufweist, der an der Axialfläche (6) des Gebläsegehäuses (2) anliegt.

11. Gebläsevorrichtung (1) nach einem der vorigen Ansprüche, **dadurch gekennzeichnet, dass** der Diffusor (4) eine zu dem Gebläsegehäuse (2) weisende axiale Anlagefläche und einen gegenüber der Anlagefläche axial vorstehenden Eingriffsabschnitt (19') aufweist, wobei der Eingriffsabschnitt (19') im an das Gebläsegehäuse (2) montierten Zustand in eine Gebläsegehäuseöffnung hineinragt.

12. Gebläsevorrichtung (1) nach einem der vorigen Ansprüche 3 - 11, **dadurch gekennzeichnet, dass** das Diffusorgehäuse (3) und der Diffusor (4) einen sich in Axialrichtung parallel zur äußeren Mantelfläche des Diffusors erstreckenden Überlappungsabschnitt (13, 15, 16) aufweisen, der sich unmittelbar an die durch das Diffusorgehäuse (3) gebildete Kegelmantelfläche (7) anschließt, so dass das Diffusorgehäuse (3) und der Diffusor (4) zumindest abschnittsweise flächig unmittelbar aneinander anliegen.

13. Gebläsevorrichtung (1) nach einem der vorigen Ansprüche, **dadurch gekennzeichnet, dass** an dem Diffusorgehäuse (3) ein Axialanschlag (19) ausgebildet, an welchem der Diffusor (4) zur Anlage gebracht ist, wobei der Axialanschlag eine Position des Diffusors in dem Diffusorgehäuse (3) festlegt.

## Claims

1. A blower device (1) with a blower housing (2) of a blower (100), a diffuser housing (3) that is fastened to the blower housing (2), and a diffuser (4) that is accommodated in the diffuser housing (3),
wherein a closed triangular sealing groove (10) with three sealing surfaces is formed between the blower housing (2), the diffuser housing (3) and the diffuser (4), wherein the blower housing (2), the diffuser housing (3), and the diffuser (4) respectively form one of the three sealing surfaces, and wherein a sealing element is arranged in the closed triangular sealing groove (10) which seals the blower housing (2), the diffuser housing (3), and the diffuser (4) from one another.

2. The blower device (1) as set forth in claim 1, **characterized in that** the three sealing surfaces of the triangular sealing groove (10) are arranged in a right triangle.

3. The blower device (1) as set forth in claim 1 or 2, **characterized in that** the sealing surface of the triangular sealing groove (10) that is formed by the diffuser (4) is embodied on a radial outer lateral surface (5) of the diffuser.

4. The blower device (1) as set forth in claim 3, **characterized in that** the sealing element acts against the diffuser (4) exclusively in the radial direction.

5. The blower device (1) as set forth in one of the preceding claims, **characterized in that** the sealing surface is formed on the blower housing (2) by an axial surface (6) that faces toward the diffuser housing (3).

6. The blower device (1) as set forth in the previous claim, **characterized in that** the axial surface (6) of the blower housing (2) that faces toward the diffuser housing (3) extends perpendicular to the sealing surface that is formed by the diffuser (4).

7. The blower device (1) as set forth in one of the preceding claims, **characterized in that** the sealing surface is formed on the diffuser housing (3) by a conical surface (7).

8. The blower device (1) as set forth in one of the preceding claims, **characterized in that** the sealing element is formed by an elastic seal ring (8) with a circular cross section.

9. The blower device (1) as set forth in the preceding claim, **characterized in that** a ratio of a seal ring (8) cross-sectional area A to a triangular groove cross-sectional area B lies in a range in which 0.6<A/B<0.72.

10. The blower device (1) as set forth in one of preceding claims 6 to 9, **characterized in that** the diffuser (4) has a radial circumferential portion (9) which rests against the axial surface (6) of the blower housing (2).

11. The blower device (1) as set forth in one of the preceding claims, **characterized in that** the diffuser (4) has an axial contact surface that faces toward the blower housing (2) and an engagement portion (19') that protrudes axially relative to the contact surface, the engagement portion (19') protruding into a blower housing opening when mounted on the blower housing (2).

12. The blower device (1) as set forth in one of preceding claims 3 to 11, **characterized in that** the diffuser housing (3) and the diffuser (4) have an overlapping portion (13, 15, 16) that extends in the axial direction parallel to the outer lateral surface of the diffuser, which directly adjoins the conical lateral surface (7) that is formed by the diffuser housing (3), so that the diffuser housing (3) and the diffuser (4) lie flat against one another at least partially.

13. The blower device (1) as set forth in one of the preceding claims, **characterized in that** an axial stop (19) is formed on the diffuser housing (3) against which the diffuser (4) is brought into abutment, with the axial stop determining a position of the diffuser in the diffuser housing (3).

## Revendications

1. Dispositif de soufflante (1) comprenant un boîtier de soufflante (2) d'une soufflante (100), un boîtier de diffuseur (3) fixé au boîtier de soufflante (2) et un diffuseur (4) reçu dans le boîtier de diffuseur (3),
une rainure d'étanchéité triangulaire fermée (10) dotée de trois surfaces d'étanchéité étant formée entre le boîtier de soufflante (2), le boîtier de diffuseur (3) et le diffuseur (4), le boîtier de soufflante (2), le boîtier de diffuseur (3) et le diffuseur (4) formant respectivement une des trois surfaces d'étanchéité, et dans lequel, dans la rainure d'étanchéité triangulaire fermée (10), un élément d'étanchéité est disposé qui rend étanches les uns par rapport aux autres le boîtier de soufflante (2), le boîtier de diffuseur (3) et le diffuseur (4).

2. Dispositif de soufflante (1) selon la revendication 1, **caractérisé en ce que** les trois surfaces d'étanchéité de la rainure d'étanchéité triangulaire (10) sont disposées dans un triangle rectangle.

3. Dispositif de soufflante (1) selon la revendication 1 ou 2, **caractérisé en ce que** la surface d'étanchéité, formée par le diffuseur (4), de la rainure d'étanchéité triangulaire (10) est réalisée sur une surface latérale extérieure radiale (5) du diffuseur.

4. Dispositif de soufflante (1) selon la revendication 3, **caractérisé en ce que** l'élément d'étanchéité n'agit contre le diffuseur (4) que dans la direction radiale.

5. Dispositif de soufflante (1) selon l'une quelconque des revendications précédentes, **caractérisé en ce que** la surface d'étanchéité sur le boîtier de soufflante (2) est formée par une surface axiale (6) orientée vers le boîtier de diffuseur (3).

6. Dispositif de soufflante (1) selon la revendication précédente, **caractérisé en ce que** la surface axiale (6), orientée vers le boîtier de diffuseur (3), du boîtier de soufflante (2) s'étend verticalement par rapport à la surface d'étanchéité formée par le diffuseur (4).

7. Dispositif de soufflante (1) selon l'une quelconque des revendications précédentes, **caractérisé en ce que** la surface d'étanchéité sur le boîtier de diffuseur (3) est formée par une surface latérale de cône (7).

8. Dispositif de soufflante (1) selon l'une quelconque des revendications précédentes, **caractérisé en ce que** l'élément d'étanchéité est formé par une bague d'étanchéité élastique (8) ayant une section transversale circulaire.

9. Dispositif de soufflante (1) selon la revendication précédente, **caractérisé en ce qu'**un rapport d'une superficie de la section A de la bague d'étanchéité (8) à une superficie de la section B de la rainure triangulaire se situe dans une plage telle que : 0,6 < AB < 0,72.

10. Dispositif de soufflante (1) selon l'une quelconque des revendications précédentes 6 à 9, **caractérisé en ce que** le diffuseur (4) présente une partie périphérique radiale (9) qui est adjacente à la surface axiale (6) du boîtier de soufflante (2).

11. Dispositif de soufflante (1) selon l'une quelconque des revendications précédentes, **caractérisé en ce que** le diffuseur (4) présente une surface d'appui axiale, orientée vers boîtier de soufflante (2), et une partie de mise en prise (19') faisant saillie axialement à l'opposé de la surface d'appui, la partie de mise en prise (19') dépassant dans une ouverture de boîtier de soufflante, à l'état monté sur le boîtier de soufflante (2).

12. Dispositif de soufflante (1) selon l'une quelconque des revendications précédentes 3 à 11, **caractérisé en ce que** le boîtier de diffuseur (3) et le diffuseur (4) présentent une partie de chevauchement (13, 15, 16) s'étendant dans la direction axiale en parallèle à la surface latérale extérieure du diffuseur et qui prolonge directement la surface latérale de cône (7) formée par le boîtier de diffuseur (3) de sorte que le boîtier de diffuseur (3) et le diffuseur (4) sont directement adjacents les uns aux autres au moins par endroits de façon plane.

13. Dispositif de soufflante (1) selon l'une quelconque des revendications précédentes, **caractérisé en ce que** sur le boîtier de diffuseur (3), une butée axiale (19) est réalisée contre laquelle le diffuseur (4) vient en butée, la butée axiale fixant une position du diffuseur dans le boîtier de diffuseur (3).
